# EUROPÄISCHE PATENTSCHRIFT

(11) **EP 3 002 394 B1**
(45) Veröffentlichungstag und Bekanntmachung des Hinweises auf die Patenterteilung: **01.11.2017**
(21) Anmeldenummer: 15002814.0
(22) Anmeldetag: 28.09.2015
(51) Int. Cl.: E04H 12/10, E04H 12/20

(54) **MAST MIT ABSPANNUNG**
MAST WITH BRACING
MÂT AYANT UN HAUBANAGE

(30) Priorität: 01.10.2014 DE 102014014311
(43) Veröffentlichungstag der Anmeldung: 06.04.2016
(73) Patentinhaber: Ge:Net GmbH, 38678 Clausthal-Zellerfeld (DE)
(72) Erfinder: Ropeter, Carsten, 38678 Clausthal-Zellerfeld (DE)
(74) Vertreter: Ahrens, Thomas

(56) Entgegenhaltungen:
- EP-A1- 2 735 673
- GB-A- 205 744
- US-A- 2 761 531

## Beschreibung

Die vorliegende Erfindung betrifft einen Mast mit mindestens zwei Stützen, die mechanisch miteinander verbunden sind, und der durch Spannseile abgespannt werden kann.

Maste mit mehreren Stützen, allgemein auch Eckstiele genannt, die miteinander mechanisch verbunden sind, mittels Streben oder dergleichen, sind allgemein bekannt. Solche Maste werden üblicherweise als Gittermaste bezeichnet. Sie können vielfältig eingesetzt werden, wie beispielsweise als Antennenmaste, für die höhengerechte Platzierung von Messgeräten, wie beispielsweise zur Ermittlung von Windgeschwindigkeit, Lufttemperatur, Luftfeuchte oder dergleichen.

Derartige Maste können je nach Anwendungsfall sehr unterschiedliche Längen aufweisen. Ab einer gewissen Länge ist es sinnvoll bzw. notwendig, eine oder mehrere Abspannungen vorzunehmen. Dadurch kann die Betriebssicherheit deutlich erhöht werden, insbesondere dann, wenn durch Wind entsprechende Lasten einwirken. Diese wirken im Wesentlichen linear auf den Masten ein, so dass dieser zu einer dem Wind abweisende Richtung geneigt werden kann. Es ist jedoch auch zusätzlich möglich, dass durch Windeinfluss oder Ähnlichem eine Torsionskraft auf den Masten einwirkt, wodurch dieser entsprechend verdreht und eventuell auch beschädigt werden kann.

Verschiedene Maste mit entsprechenden Abspannungen sind beispielsweise bekannt aus der internationalen PCT-Veröffentlichung WO 01/36766 A1, der europäischen Patentschrift EP 1 270 848 B1, aus der deutschen Patentschrift 316 956 und dem zugehörigen Zusatzpatent 429 237 sowie aus der US-Patentschrift 2,761,531, der europäischen Patentanmeldung EP 2 735 673 A1 und der britischen Patentschrift GB 205, 744.

Das Patent US 2,761,531 betrifft einen Mast mit einer Abspannseil-Platte, die laterale Fortsätze aufweist. In diesen Fortsätzen befinden sich Löcher, um ein oder mehrere Abspannseile aufnehmen zu können. Die dort vorgesehenen Abspannseil-Platten haben in ihrem Zentrum ein Loch, in dem der Schaft für eine Antenne ggf. drehbar gelagert werden kann.

Aus EP 2 735 673 A1 ist eine Mastanordnung in Holzfachwerkbauweise bekannt. Dabei sind mehrere Ständer vorgesehen. Diese Ständer sind bei einer besonderen Ausgestaltung mit Verbindungsprofilen versehen, die außenseitig einen Flansch aufweisen, an weichem jeweils ein Abspannseil zum Abspannen der Mastanordnung befestigt ist.

Aus GB 205 744 ist ein Mast bekannt, der drei Stützen aufweist. Zwischen diesen Stützen befindet sich ein Element, das so beschaffen ist, dass drei Abspannseile an einem zentralen Punkt befestigt werden können.

Das Patent 316 956 betrifft einen Mast für drahtlose Telegraphie, der beispielsweise einen dreieckigen oder einen viereckigen Grundriss haben kann. Der Gegenstand der dortigen Erfindung ist eine Abspannung, die unter Beibehaltung der Drehungssicherung durch eine Seilgabelung dieses Moment beseitigt. Dazu werden durch den Schwerpunkt des Querschnittes des Mastes an den Abspannstellen Stäbe gelegt. An diesen werden Zugseile durch eine Gabelung so befestigt, dass die Zugseile nach diesem Schwerpunkt gerichtet sind. In dem Zusatzpatent 429 237 ist außerdem vorgesehen, dass nur ein Seil oder ein Teil der Seile mit einer Gabelung an den Mast angeschlossen wird, während die übrigen Seile ohne Gabel unmittelbar im Schwerpunkt des Mastquerschnitts angreifen.

Die bereits bekannte Lösung hat jedoch den Nachteil, dass keine momentenfreie Abspannung möglich ist.

Es ist daher die Aufgabe der vorliegenden Erfindung, diesen Nachteil zu vermeiden.

Diese Aufgabe wird gelöst durch die Erfindung nach dem Hauptanspruch. Durch die Unteransprüche sind vorteilhafte Weiterbildungen angegeben.

Der vorliegenden Erfindung liegen folgende Erkenntnisse zugrunde. Bei der in dem Patent 429 237 angegebenen Erfindung muss mindestens ein Seil eine Gabelung besitzen und so am Mast angeschlagen werden, dass die Verbindungslinie der Anschlagpunkte durch den geometrischen Schwerpunkt der horizontalen Mastgeometrie führt. Hierdurch entsteht unter realen Verhältnissen dennoch eine ungleiche Verteilung der Kräfte auf die einzelnen Standrohre des Mastes, da durch die Anströmung der Zugseile quer zur Abspannrichtung eine zusätzliche Kraftkomponente entsteht, welche sich ungleich auf die beiden Seile der Gabelung verteilen. Dadurch wird der Zweck der dort beschriebenen Erfindung nicht mehr erreicht.

Bei der vorliegenden Erfindung hingegen gibt es einerseits Seile, die als Zugseile verwendet werden und die am geometrischen Schwerpunkt der horizontalen Mastgeometrie angeschlagen werden. Dabei bezieht sich die horizontale Mastgeometrie auf den stehenden Masten, der im Normalbetrieb verwendet wird. Außerdem gibt es Hilfsseile, die ausschließlich die Funktion der eventuell notwendigen Drehungssicherung übernehmen. Die Hilfsseile können so angeschlagen werden, dass sie eine unzulässige Verdrehung des Mastes verhindern und keine Zugkräfte des Abspannseils aufnehmen müssen. Diese Hilfsseile können also eine Lose haben. Das heißt, sie werden im Normalbetrieb des Mastes so weit gespannt, dass bei ihnen eine mechanische Spannung erst dann auftritt, wenn Torsionskräfte auf den Masten einwirken, die einen bestimmten Betrag überschreiten.

Durch die erfindungsgemäße Funktionstrennung von Zugseilen und Hilfsseilen wird erreicht, dass die Krafteinbringung der Zugseile nicht nur unter idealen sondern auch unter realen Bedingungen immer im geometrischen Schwerpunkt der horizontalen Mastgeometrie erfolgt. Dadurch wird erreicht, dass alle Kräfte, die von den Seilen in axiale Richtung des Mastes umgelenkt werden, immer auf jedes Standrohr gleichmäßig aufgeteilt werden.

Zur Realisierung der vorliegenden Erfindung weist der Mast, der zwei, drei, vier oder mehr Stützen (Eckstiele) aufweisen kann, die mittels entsprechender Streben miteinander verbunden sind, ein mechanisches Element auf, das verbunden ist mit mindestens zwei dieser Stützen. Dieses Element enthält ein Verbindungselement, das sich im Wesentlichen mittig im geometrischen Schwerpunkt der horizontalen Mastgeometrie befindet. Das Verbindungselement kann vielfältig gestaltet sein, wie beispielsweise als Ringschraube, als bogenförmiges Element oder dergleichen. Dabei ist es besonders vorteilhaft, wenn es erlaubt, dass die daran mittels zugehöriger Befestigungselemente angeschlagenen Zugseile gelenkig befestigt sind.

Die einzelnen Elemente des Mastes bestehen bevorzugterweise aus Stahl, Edelstahl oder einem anderen geeigneten Material. Die Zugseile und Hilfsseile bestehen aus Material geeigneter Festigkeit, wie Stahl, Edelstahl, Kunststoff oder dergleichen.

In einer bevorzugten Ausgestaltung wird der erfindungsgemäße Mast aus mehreren Mastelementen zusammengesetzt. Damit kann er je nach Bedarf sehr verschiedene Längen erreichen. Dabei hat es sich bewährt, wenn das mechanische Element, an dem die genannten Seile befestigt sind, zwischen zwei dieser Mastelemente angeordnet wird.

Weitere Einzelheiten und Vorteile der vorliegenden Erfindung werden im Folgenden anhand von bevorzugten Ausführungsbeispielen mit zugehörigen Abbildungen erläutert. Dabei zeigen
- Fig. 1: perspektivische Sicht auf einen Gittermast mit Abspannung
- Fig. 2: Seitenansicht auf den Gittermast mit Abspannung
- Fig. 3: Wesentliche Elemente der Abspanneinheit
- Fig. 4: Draufsicht auf die Abspanneinheit
- Fig. 5: symbolische Schnittdarstellung entlang der Linie A-A aus Fig. 4
- Fig. 6: perspektivische Sicht auf einen Seilstern
- Fig. 7: Draufsicht auf einen Seilstern mit Verspannung
- Fig. 8: vergrößerte Darstellung des Verbindungsbereiches 136 aus Fig. 7.

Fig. 1 zeigt in perspektivischer Sicht einen Gittermast 10 mit einer Abspannung. Fig. 2 zeigt davon - in Seitenansicht - einen Ausschnitt um die Abspannung herum, wobei mehr Details mit Referenzzeichen versehen sind. Dabei wurden Mittel, die mehrfach vorhanden sind, teilweise mit einer einzigen Referenz versehen (wie beispielsweise 14 für die Querstreben). Soweit es für das Verständnis der vorliegenden Erfindung jedoch sinnvoll erscheint, wurden auch differenzierte Referenzzeichen verwendet (wie beispielsweise 16a, 16b, 16c für die verschiedenen Zugseile, usw.).

Der in Fig. 1 gezeigte Gittermast 10 weist drei Stützen 12 auf, die allgemein auch Eckstiele genannt werden und untereinander durch eine Reihe von Querstreben 14 verbunden sind. Der Gittermast 10 besteht in Abhängigkeit von seiner Länge aus einer Vielzahl von im Wesentlichen baugleichen Mastelementen, von denen hier symbolisch ein oberes Mastelement 10a und ein unteres Mastelement 10b markiert sind. Der Gittermast 10 steht im betriebsbereiten Zustand auf einer Fläche (hier nicht dargestellt), wie beispielsweise auf dem Erdboden, einem Gebäude oder dergleichen. Er ist geeignet, verschiedene Vorrichtungen (hier nicht gezeigt) zu tragen, wie beispielsweise Messgeräte, Funkantennen und/oder dergleichen. Der Gittermast 10 wird durch drei Zugseile 16a, 16b, 16c abgespannt. Diese bestehen aus Material geeigneter Festigkeit, wie Stahl, Edelstahl, Kunststoff oder dergleichen und sind mit ihrem oberen Ende an einer Seilplatte 18 befestigt und zwar an einem Befestigungspunkt 20, auf den unten noch näher eingegangen wird. Die unteren Enden der Zugseile 16a, 16b, 16c sind an geeigneten Stellen und mittels geeigneter Vorrichtungen mit dem Erdboden oder sonstigen Punkten verbunden, die die notwendige Stabilität aufweisen, um die Kräfte für die Abspannung aufzunehmen. Jedes der Zugseile 16a, 16b, 16c ist in der bevorzugten Ausführung außerdem mit jeweils zwei Hilfsseilen 22 verbunden, wovon in den Figuren lediglich die Hilfsseile 22a1 und 22a2, die zu dem Zugseil 16a führen, mit Referenzzeichen versehen sind. Die oberen Enden der Hilfsseile 22 sind mit ihrem oberen Ende jeweils über einen Seilspanner 24 mit Halterungen 26 verbunden, die sich im Außenbereich der Seilplatte 18 befinden (s.a. Fig. 2, 3, 4). Jedes der Zugseile 16a, 16b, 16c weist eine obere Seilklemme 28a und eine untere Seilklemme 28b auf. Diese Seilklemmen 28 dienen zur Verbindung von einem der Zugseile 16 mit dem zugehörigen Paar der Hilfsseile 22. Das heißt also, dass das Zugseil 16a mit den beiden Hilfsseilen 22a1 und 22a2 verbunden ist, die zwischen den Seilklemmen 28a und 28b um das Zugseil 16a gewickelt sind und/oder zu diesem parallel verlaufen. Entsprechendes gilt für die anderen Zugseile 16b und 16c bzw. den ihnen zugehörigen Hilfsseilen.

Fig. 2 zeigt eine Seitenansicht des Gittermasts 10. Auf Mittel, die bereits beschrieben wurden, wird hier nur insoweit eingegangen, wie es für das Verständnis der vorliegenden Erfindung von Bedeutung ist. In Fig. 2 ist insbesondere ein Bereich 30 markiert, der Elemente zur Montage der Zugseile 16 sowie der Hilfsseile 22 zeigt und im Folgenden als Abspanneinheit bezeichnet wird. Wesentliche Elemente dieser Abspanneinheit 30 sind in vergrößerter Form auch in Fig. 3 dargestellt. Daher wird für die folgenden Erläuterungen sowohl auf Fig. 2 als auch auf Fig. 3 verwiesen. Außerdem ist in Fig. 2 ein Koordinatenkreuz x, y, z eingezeichnet, auf das auch in den weiteren Figuren immer dann verwiesen wird, wenn es für die Beschreibung der Erfindung sinnvoll ist. Wie gezeigt, verläuft der Gittermast 10 entlang der z-Achse und die Seilplatte 18 im Wesentlichen in der x-y Ebene.

Die Abspanneinheit 30 umfasst insbesondere die Seilplatte 18 sowie drei Flansche 32a, b, c, die derart gestaltet sind, dass sie von oben die Stützen 12 des oberen Mastelementes 10a und von unten die Stützen 12 des unteren Teils des Mastelementes 10b aufnehmen können. Die Flansche 32a, b, c und die zugehörigen Stützen 12a, b, c können mittels zugehöriger Schraubverbindungen 34 fixiert werden.

In die Seilplatte 18 ist von unten eine Ringschraube mit einem Schraubkopf 36 (der in den Abb. 2, 3 den unteren Teil des Flansches 32b verdeckt) und mit einem Ring 38 an dem Befestigungspunkt 20 geschraubt. An jedem der Zugseile 16a, b, c ist an seinem oberen Ende ein ring-ähnliches Befestigungselement 40a, b, c befestigt, durch das das zugehörige Zugseil 16 mit dem Ring 38 verbunden werden kann. Bevorzugterweise ist dafür ein Schäkel vorgesehen. Denkbar sind jedoch auch Karabiner oder dergleichen.

Fig. 4 ist eine Draufsicht auf die Abspanneinheit 30, wobei diese Darstellung gegenüber Fig. 2 und Fig. 3 gedreht wurde, was auch anhand des Koordinatenkreuzes x-y sowie der Referenzzeichen erkennbar ist. Es ist weiterhin erkennbar, dass die Seilplatte 18 eine Vielzahl von Öffnungen aufweist, wie
- eine zentrale Öffnung 131, die sich im Bereich des Befestigungspunktes 20 und damit im geometrischen Schwerpunkt der horizontalen Mastgeometrie befindet und die Ringschraube mit dem Kopf 36 aufnehmen kann,
- drei Öffnungen 132a, b, c, durch die in Fig. 1 und 2 die Stützen 12a, b, c geführt werden und
- drei Öffnungen 133a, 133b, 133c. die dann benutzt werden können, wenn die Seilplatte 18 zusätzlich als Reduzierplatte verwendet wird bzw. wenn ein Mastelement verwendet wird, dessen Stützen 12 eine entsprechende Geometrie aufweisen.

Fig. 5 zeigt als symbolische Querschnittsdarstellung entlang der Linie A-A (Fig. 4) die Befestigung der Zugseile 16a, b, c an der Seilplatte 18 im Befestigungspunkt 20.

Das beschriebene Ausführungsbeispiel ermöglicht eine Abspannung, bei der die drei Zugseile 16 alle am geometrischen Schwerpunkt der Mastgeometrie in der x-y Ebene befestigt sind; bei senkrecht aufgestelltem Mast entspricht das also dem Schwerpunkt der horizontalen Mastgeometrie. Dadurch wird ermöglicht, dass die Krafteinbringung der Zugseile 16 nicht nur bei idealen sondern auch unter realen Bedingungen immer in diesem Schwerpunkt erfolgt. Durch die Hilfsseile 22 wird außerdem ermöglicht, dass eine unzulässige Verdrehung des Gittermastes 10 verhindert wird. Mittels der Seilspanner 24 wird die Spannung der Hilfsseile 22 so eingestellt, dass diese im Normalbetrieb des Gittermasten 10 zunächst - das heißt ohne Wirkung einer Torsionskraft auf den Gittermasten 10 - ohne mechanische Spannung montiert sind und daher keine Zugkräfte aufnehmen. Wenn jedoch eine solche Torsionskraft auftritt - beispielsweise im Uhrzeigersinn, bewirken die entsprechenden Hilfsseile 22 - im genannten Beispiel die Hilfsseile 22a1, 22b1, 22c1, dass nur eine begrenzte Drehung des Gittermastes 10 möglich ist und eine weitergehende unzulässige Drehung des Gittermastes 10 verhindert werden kann. Die Hilfsseile 22 sind im bevorzugten Ausführungsbeispiel also derart montiert, dass sie eine Lose haben.

Fig. 6, 7 zeigen eine alternative Lösung zu der Seilplatte 18, nämlich ein sternähnliches Element 110, das im Folgenden Seilstern genannt wird und bevorzugterweise aus Metall besteht. Fig. 6 zeigt eine perspektivische Sicht auf den Seilstern 110 und Fig. 7 zeigt davon eine Draufsicht mit zugehöriger Abspannung.

Der Seilstern 110 weist drei Flügelelemente 112 auf, die im Wesentlichen gleich gestaltet sind und in einem Winkel von 120 Grad voneinander angeordnet sind. Auf der Oberseite des Seilsterns 110 ist zentral ein Rohr 114 vorhanden, um das herum drei Versteifungselemente 115 derart angeordnet sind, dass sie im Wesentlichen mittig entlang der Flügelelemente 112 verlaufen. Auf der Unterseite des Seilsterns 110 befinden sich drei bogenförmige Halteelemente 118, die einerseits fest mit der Grundplatte des Seilsterns 110 und andererseits fest an einem Rund bzw. Stab 120 befestigt sind. Diese Befestigungen erfolgen bevorzugterweise durch Löten, durch Schweißen und/oder dergleichen. Die Halteelemente 118 sind derart angeordnet, dass sie gegenüber den Versteifungselementen 115 um 60 Grad gedreht sind.

Durch die bogenförmige Struktur entstehen drei Öffnungen 121, von denen nur zwei in Fig. 6 sichtbar sind. Durch jede dieser Öffnungen 121 kann ein Befestigungselement, wie Schäkel, Öse oder dergleichen geführt werden, um so eines der drei Zugseile 116a, b, c zu befestigen (s. Fig. 7).

Im Außenbereich der Flügelelemente 112 befinden sich jeweils zwei Langlöcher 126. Diese dienen dazu, um Hilfsseile 122 mit dem Seilstern 110 zu verbinden. Davon sind in Fig. 7 aus Gründen der Übersichtlichkeit lediglich die beiden Hilfsseile 122a1 und 122a2 mit Referenzzeichen versehen. Weiterhin weist jedes Flügelelement 112 eine Belüftungsöffnung 128 auf, um die herum jeweils drei Schrauböffnungen 130 angeordnet sind. Dadurch ist es möglich, dass Stützrohre eines oberhalb des Seilsterns 110 vorhandenen Mastelementes und/oder Stützrohre eines unterhalb des Seilsterns 110 vorhandenen Mastelementes von oben bzw. unten auf den Seilstern aufgesetzt werden und mittels geeigneter Schrauben, die durch die Schraublöcher 130 geführt werden, befestigt werden können. Die Belüftungslöcher 128 dienen dazu, dass die üblicherweise offenen Enden dieser Stützrohre auch im Bereich des Seilsterns 110 offen bleiben, so dass Feuchtigkeit, Flüssigkeit oder dergleichen nicht gestaut wird und somit keine Korrosion verursachen können. Bei den hier beschriebenen Stützrohren wird davon ausgegangen, dass sie an ihren Enden jeweils einen Flansch aufweisen, der kragenförmig seitlich herausragt, wie durch die drei Flansche 132 in Fig. 7 angedeutet. Außerdem sind in Fig. 7 drei Streben 134 gezeigt, die zu dem oberhalb des Seilsterns 110 vorhandenen Mastabschnitts gehören. Der mit 200 markierte Punkt entspricht dem geometrischen Schwerpunkt des Seilsterns 110 innerhalb der x-y Ebene und damit des zugehörigen horizontalen Abschnitts (bezogen auf den Normalbetrieb) des Gittermastes 10.

In Fig. 7 ist außerdem gezeigt, dass die Verbindung zwischen den Zugseilen 116 und den zugehörigen Hilfsseilen 122 anders ist als in dem vorherigen Ausführungsbeispiel (Fig. 1 - 5). Zur Verdeutlichung zeigt Fig. 8 eine Vergrößerung des in Fig. 7 markierten Bereiches 136.

Wie insbesondere in Fig. 8 gut zu erkennen ist, verläuft das Zugseil 116a nicht durchgängig vom geometrischen Schwerpunkt des Mastes bis zu einem erdnahen Bereich. Stattdessen besteht das Zugseil aus dem oberen Teil 116a und einem unteren Teil 216a, die innerhalb des Verbindungs-Bereiches 136 miteinander verbunden sind. In diesem Ausführungsbeispiel weist der obere Teil 116a eine Öse 150a und der untere Teil eine Öse 250a auf. Beide Ösen 150a, 250a sind über einen Schäkel 138a miteinander verbunden. Der untere Teil des Hilfsseils 122a1 ist verbunden mit einer Öse 152a1 und der untere Teil des Hilfsseils 122a2 ist verbunden mit einer Öse 152a2. Die beiden Ösen 152a1,152a2 sind ebenfalls mit dem Schäkel 138 verbunden. Durch diese Verbindungen der Ösen 150a, 250a, 152a1,152a2 mit dem Schäkel 138a sind also auch die Hilfsseile 122a1, 122a2 mit dem Zugseil 116a, 216a verbunden. Entsprechendes gilt auch für die Verbindungen zwischen dem Zugseil 116b mit den zugehörigen Hilfsseilen 122b1, 122b2 (in den Figuren ohne Referenzzeichen). Das Spannseil 116c hat in diesem Ausführungsbeispiel keine zugehörigen Hilfsseile. Daher ist es möglich, an der betreffenden Seite den Masten 10 recht einfach zu besteigen.

Ähnlich wie in dem vorherigen Ausführungsbeispiel (Fig. 1 bis 5) werden auch hier die Hilfsseile 122 mittels zugehöriger Seilspanner 124 derart gespannt, dass nur eine begrenzte Drehung des Gittermastes 10 möglich ist und eine weitergehende unzulässige Drehung des Gittermastes 10 verhindert werden kann. Das heißt, auch die Hilfsseile 122 sind derart montiert, dass sie eine Lose haben.

Das beschriebene Ausführungsbeispiel stellt eine bevorzugte Ausführung dar. Es versteht sich jedoch, dass zahlreiche Abwandlungen möglich sind. Dazu gehören insbesondere:
- Anstelle der Seilplatte 18 oder des Seilsterns 110 kann auch ein anderes mechanisches Element verwendet werden, das eine Verbindung zwischen den Stützen 12 und dem Befestigungspunkt 20 bzw. 200, der sich im oben genannten Schwerpunkt befindet, ermöglicht wird.
- In Abhängigkeit von der Mastgeometrie ist es möglich, dass nur einzelne der Zugseile 16, 116 mit zugehörigen Hilfsseilen 22 bzw. 122 verbunden sind.
- Es ist auch möglich, dass zumindest einzelne der Zugseile 16, 116 nur mit einem der Hilfsseile 22, 122 verbunden ist.

### Bezugszeichenliste

- 10: Gittermast
- 10a, b: Mastelemente
- 12a, b, c: Stützen
- 14: Querstreben
- 16a, b, c: Zugseile
- 18: Seilplatte
- 20: Befestigungspunkt
- 22: Hilfsseile (allgemein)
- 22a1, a2: Hilfsseile für 16a
- 24: Seilspanner
- 26: Halterung für 22
- 28a, b: Seilklemmen
- 30: Abspanneinheit
- 32a, b, c: Flansche
- 34: Schraubverbindungen
- 36: Schraubkopf von Ringschraube
- 38: Ring von Ringschraube
- 40: Befestigungselement für 22
- 42: Öffnungen
- 110: Seilstern
- 111: Flügelelemente
- 114: Rohr
- 115a, b, c: Versteifungselemente
- 116a, b, c: Zugseile
- 118: Halteelemente
- 120: Stab bzw. Rund
- 121: Öffnungen
- 122a, b,: Hilfsseile
- 124: Seilspanner
- 126: Langlöcher
- 128: Belüftungsöffnungen
- 130: Schrauböffnungen
- 132: Flansche
- 134: Streben
- 136: Verbindungs-Bereich
- 138: Schäkel
- 150a, b: Ösen von 116a, b
- 152a, b: Ösen von 122a, b
- 216a, b: unterer Teil der Zugseile 116a, b
- 250a, b: Ösen von 216a, b

## Patentansprüche

1. Mast (10) mit mindestens zwei Stützen (12), die entlang einer ersten Richtung (z) verlaufen und die mechanisch miteinander durch Streben (14; 134) verbunden sind, wobei der Mast (10) ein mechanisches Element (18; 110) enthält, das verbunden ist mit mindestens zwei der Stützen (12) und das ein Verbindungselement (36, 38; 118) aufweist, das sich im Wesentlichen mittig im geometrischen Mastschwerpunkt einer Ebene (x-y) befindet, die zur ersten Richtung (z) senkrecht verläuft, wobei Zugseile (16, 116) vorgesehen sind, die an dem Verbindungselement (36, 38; 118) befestigt sind, **dadurch gekennzeichnet, dass** mindestens ein Hilfsseil (22; 122) vorhanden ist, das
- mit einem Ende verbunden ist mit dem mechanischen Element (18; 110),
- mit dem anderen Ende verbunden ist mit einem der Zugseile (16; 116),
- durch Spannmittel (24; 124) im Normalbetrieb des Mastes (10) derart gespannt ist, dass es erst dann eine mechanische Spannung erfährt, wenn auf den Masten (10) eine Torsionskraft einwirkt.

2. Mast (10) nach Anspruch 1, **dadurch gekennzeichnet, dass** mindestens eins der Zugseile (16; 116) mit zwei Hilfsseilen (22; 122) verbunden ist

3. Mast (10) nach einem der vorigen Ansprüche, **dadurch gekennzeichnet, dass** das Verbindungselement (36, 38; 118) als Ringschraube (36, 38) gestaltet ist.

4. Mast nach einem der vorigen Ansprüche, **dadurch gekennzeichnet, dass** das Verbindungselement (36, 38; 118) als bogenförmiges Element (118) gestaltet ist.

5. Mast (10) nach einem der vorigen Ansprüche, **dadurch gekennzeichnet, dass** an dem Verbindungselement (36, 38; 118) mindestens eins der Zugseile (16; 116) gelenkig befestigt ist.

6. Mast (10) nach einem der vorigen Ansprüche, **dadurch gekennzeichnet, dass** der Mast (10) aus einzelnen Mastelementen (10a, 10b) besteht, wobei eines dieser Mastelemente (10a) auf der einen Seite des mechanischen Elementes (18; 110) und ein anderes dieser Mastelemente 10b) auf der anderen Seite davon angeordnet ist.

7. Mast (10) nach einem der vorigen Ansprüche, **dadurch gekennzeichnet, dass** das mechanische Element (18; 110) Öffnungen (128) aufweist, die derart angeordnet sind, dass aus dem inneren von rohrförmigen Stützen (12), die mit dem mechanischen Element (18; 110) verbunden sind, Feuchtigkeit entweichen kann.

## Claims

1. Mast (10) having at least two uprights (12) which extend along a first direction (z) and which are mechanically connected to one another by means of struts (14; 134), wherein the mast (10) contains a mechanical element (18; 110) which is connected to at least two of the uprights (12) and which has a connecting element (36, 38; 118) which is situated substantially centrally in the geometric mast centre of gravity of a plane (x-y) which extends perpendicularly to the first direction (z), wherein tension cables (16, 116) are provided which are fastened to the connecting element (36, 38; 118), **characterized in that** at least one auxiliary cable (22; 122) is present which
- is connected by one end to the mechanical element (18; 110),
- is connected by the other end to one of the tension cables (16; 116),
- is tensioned by tensioning means (24; 124) in the normal operation of the mast (10) in such a way that it experiences a mechanical stress only when a torsional force acts on the mast (10).

2. Mast (10) according to Claim 1, **characterized in that** at least one of the tension cables (16; 116) is connected to two auxiliary cables (22; 122).

3. Mast (10) according to one of the preceding claims, **characterized in that** the connecting element (36, 38; 118) is configured as a ring bolt (36, 38).

4. Mast according to one of the preceding claims, **characterized in that** the connecting element (36, 38; 118) is configured as an arcuate element (118).

5. Mast (10) according to one of the preceding claims, **characterized in that** at least one of the tension cables (16; 116) is fastened to the connecting element (36, 38; 118) in an articulated manner.

6. Mast (10) according to one of the preceding claims, **characterized in that** the mast (10) consists of individual mast elements (10a, 10b), wherein one of these mast elements (10a) is arranged on one side of the mechanical element (18; 110) and another of these mast elements (10b) is arranged on the other side thereof.

7. Mast (10) according to one of the preceding claims, **characterized in that** the mechanical element (18; 110) has openings (128) which are arranged in such a way that moisture can escape from the interior of tubular uprights (12) which are connected to the mechanical element (18; 110).

## Revendications

1. Mât (10) doté d'au moins deux montants (12), qui s'étendent le long d'une première direction (z) et qui sont reliés mécaniquement l'un à l'autre par des entretoises (14; 134), dans lequel le mât (10) contient un élément mécanique (18; 110), qui est relié à au moins deux des montants (12) et qui présente un élément de liaison (36, 38; 118), qui se trouve essentiellement au milieu au centre de gravité géométrique d'un plan (x-y) qui s'étend perpendiculairement à la première direction (z), dans lequel il est prévu des câbles de traction (16, 116), qui sont fixés à l'élément de liaison (36, 38; 118), **caractérisé en ce qu'**il se trouve au moins un câble d'appoint (22; 122), qui
- est relié par une extrémité à l'élément mécanique (18; 110),
- est relié par l'autre extrémité à un des câbles de traction (16; 116),
- est tendu en fonctionnement normal du mât (10) par des moyens de tension (24; 124), de telle manière qu'il ne subisse une contrainte mécanique que lorsqu'un effort de torsion s'exerce sur le mât (10).

2. Mât (10) selon la revendication 1, **caractérisé en ce qu'**au moins un des câbles de traction (16; 116) est relié à deux câbles d'appoint (22; 122).

3. Mât (10) selon l'une quelconque des revendications précédentes, **caractérisé en ce que** l'élément de liaison (36, 38; 118) se présente sous la forme d'une vis à anneau (36, 38).

4. Mât selon l'une quelconque des revendications précédentes, **caractérisé en ce que** l'élément de liaison (36, 38; 118) se présente sous la forme d'un élément rn forme d'arc (118).

5. Mât (10) selon l'une quelconque des revendications précédentes, **caractérisé en ce qu'**au moins un des câbles de traction (16; 116) est fixé de manière articulée à l'élément de liaison (36, 38; 118).

6. Mât (10) selon l'une quelconque des revendications précédentes, **caractérisé en ce que** le mât (10) se compose d'éléments de mât individuels (10a, 10b), dans lequel un de ces éléments de mât (10a) est disposé sur un premier côté de l'élément mécanique (18; 110) et un autre de ces éléments de mât (10b) est disposé sur l'autre côté de celui-ci.

7. Mât (10) selon l'une quelconque des revendications précédentes, **caractérisé en ce que** l'élément mécanique (18; 110) présente des ouvertures (128), qui sont disposées de telle manière que l'humidité puisse s'échapper hors de l'intérieur de montants tubulaires (12), qui sont reliés à l'élément mécanique (18; 110).
